# EUROPÄISCHE PATENTSCHRIFT

(11) **EP 0 039 006 B1**
(45) Veröffentlichungstag und Bekanntmachung des Hinweises auf die Patenterteilung: **27.07.1983**
(21) Anmeldenummer: 81102919.8
(22) Anmeldetag: 15.04.1981
(51) Int. Cl.: H01H 37/00

(54) **Schalt- und Regelvorrichtung**
Switch and control device
Dispositif d'interruption et de réglage

(30) Priorität: 25.04.1980 DE 3016032
(43) Veröffentlichungstag der Anmeldung: 04.11.1981
(73) Patentinhaber: E.G.O. Elektro-Geräte Blanc u. Fischer, D-75032 Oberderdingen (DE)
(72) Erfinder: Treffinger, Karl, D-7519 Oberderdingen 2 (DE); Reimold, Günther, D-7519 Eppingen 7 (DE)
(74) Vertreter: Patentanwälte Ruff, Beier, Schöndorf und Mütschele

## Beschreibung

Die Erfindung betrifft eine Schalt- und Regelvorrichtung, insbesondere für Backöfen, bestehend aus einem Nockenschalter mit drehbarer Schaltwalze und einem mit ihr gekuppelten Regler, wobei die Kupplung zwischen der Schaltwalze und der Einstellwelle des Reglers derart ausgebildet ist, daß die Schaltwalze die Einstellwelle über einen vorgegebenen Einstell-Winkelbereich mitnimmt und anschließend an den Einstell-Winkelbereich des Reglers gegenüber der Einstellwelle weiterdrehbar ist und das reglerseitige Kupplungsteil gegenüber dem Regler und/oder Nockenschalter durch eine Hemmeinrichtung gegen Rückdrehen gehemmt ist.

Derartige Kombinationen von Schaltern und Reglern für Backöfen werden auch als UOG-Schalter bezeichnet, weil man mit ihnen Unterhitze (temperaturgeregelt), Oberhitze und Grill-Stellung einschalten kann. Es ist also erforderlich, am Ende des Regelbereiches des Reglers noch weitere Schaltstellungen des Nockenschalters ansteuern zu können.

Dazu ist bereits aus der DE-A-1 615 225 und der DE-A-2 803 768 bekanntgeworden, in der Schaltwalze des Nockenschalters eine Kupplungshülse zu lagern, mit der die Einstellwelle des Reglers drehfest verbunden ist. Zwischen der Schalterwelle und der Hülse ist eine Kupplungsfeder vorgesehen, die sich beim Überschreiten des Reglerbereiches spannt, so daß der Nockenschalter weitergedreht werden kann, wenn der Regler am Ende seines Regelbereiches durch einen Anschlag blockiert ist. Durch die natürliche Reibung der Reglerwelle in dem Regler bildet dieser eine Hemmeinrichtung für das reglerseitige Teil der Kupplung. Der Regler wird allerdings durch die Feder so lange an seinem Anschlag gehalten, bis die Schaltwalze wieder die entsprechende Stellung erreicht hat. Diese Vorrichtungen haben sich ausgezeichnet bewährt, erfordern jedoch eine aus Metall hergestellte Hülse, in der die Feder montiert werden muß. Es wäre daher vorteilhaft, wenn ein derartiger UOG-Schalter mit geringerem Herstellungs- und Montageaufwand gefertigt werden könnte.

Es ist ferner aus der DE-A-2 164 694 ein derartiger UOG-Schalter bekanntgeworden, bei dem die Kupplungsfeder zwischen den beiden Teilen einer zweiteiligen Schaltwalze vorgesehen ist. Zwischen diesen beiden Teilen befindet sich auch ein Anschlagnocken, der die Drehung begrenzt. Auch hierbei ist Herstellung und Montage noch recht kompliziert.

Aufgabe der Erfindung ist es demnach, eine Schaft- und Regelvorrichtung der eingangs erwähnten Art zu schaffen, die eine vereinfachte Herstellung und Montage ermöglicht.

Diese Aufgabe wird gemäß der Erfindung dadurch gelöst, daß die Kupplung eine Rutsch-oder Rastkupplung ist.

Am Ende des Regelbereiches des Reglers, der durch einen Anschlag im Regler oder auch am reglerseitigen Kupplungsteil des Schalters begrenzt ist, wird also die Rutsch- oder Rastkupplung wirksam und ermöglicht die Drehung der Schaltwalze des Schalters gegenüber der festgehaltenen Einstellwelle des Reglers. Durch die Hemmung des reglerseitigen Kupplungsteils wird verhindert, daß das reglerseitige Kupplungsteil sofort beginnt, sich zurückzudrehen, wodurch die Synchronisation zwischen Regler und Schalter aufgehoben wäre. Da also die Kupplung leichter zurückläuft als der Regler, wird sichergestellt, daß die Kupplung zuerst wieder die Stellung erreicht, bei der sie ausgekuppelt hatte, und danach, beispielsweise formschlüssig durch einen Mitnahmeanschlag, den Regler wieder mitnimmt.

Die Hemmeinrichtung für das reglerseitige Kupplungsteil enthält vorzugsweise eine federnde Raste, kann jedoch mit Reibung arbeiten. Sie kann entweder unmittelbar am reglerseitigen Anschlußteil im Bereich des Schalters oder an dem Regler vorhanden sein, wobei die natürliche Reibung im Regler zumindest teilweise mithelfen kann.

Bevorzugt ist eine Ausführung mit einer Kupplung, die als ein Mittelding zwischen Rutsch- und Rastkupplung bezeichnet werden könnte, und die aus zwei aufeinanderliegenden, vorzugsweise stirnseitigen Kupplungsflächen besteht, die so mit Nocken versehen bzw. verzahnt sind, daß sie in eingekuppeltem Zustand, in dem also die Wellen von Regler und Schalter sich gemeinsam drehen, ineinander eingreifen, während sie beim Auskuppeln entgegen der Kraft einer sie vorzugsweise axial zusammendrückenden Feder voneinander abheben und sich gegeneinander verdrehen können. Dadurch wird eine Kupplungswirkung erzielt, bei der nach dem Überschreiten des Kupplungspunktes (Ausrasten der Nocken) der Widerstand zum Weiterdrehen wieder relativ gering wird. Beim Zurückdrehen rastet die Kupplung federnd wieder ein, so daß die Synchronisation zwangsläufig wieder hergestellt wird. Außerdem kommt in dieser Lage noch ein in Rückdrehrichtung wirksamer Mitnahmeanschlag zwischen den beiden Kupplungshälften zum. Eingriff, der eine formschlüssige Kupplung in dieser Richtung gewährleistet.

Weitere vorteilhafte Ausgestaltungen der Erfindung gehen aus den abhängigen Ansprüchen hervor.

Ein Ausführungsbeispiel der Erfindung ist in den Zeichnungen dargestellt und wird im folgenden näher erläutert. Es zeigt
Fig. 1 einen Längsschnitt durch einen Schalter mit einem angekuppelten, in Ansicht dargestellten Temperaturregler,
Fig. 2 eine Ansicht der rückseitigen Stirnfläche der Schaltwalze auf der Linie 11-11 in Fig. 1,
Fig. 3 eine Abwicklung der Profilierung dieser Stirnfläche,
Fig. 4 eine Draufsicht auf die damit zusammenwirkende Stirnfläche der Hülse, nach der Linie IV-IV in Fig. 1 gesehen,
Fig. 5 eine Abwicklung der Profilierung dieser Stirnfläche und
Fig. 6 bis 8 Ansichten auf den Kupplungsspalt zwischen Hülse und Mitnahmewalze, nach der Linie VI-VI in Fig. 1 gesehen, in verschiedenen Arbeitsstellungen.

Der in Fig. 1 dargestellte Nockenschalter 11 besitzt ein aus Isolierstoff hergestelltes Schaltergehäuse 12, in dem eine Schalterwelle 13 gelagert ist, die eine Schaltwalze 14 antreibt. Die aus Isolierstoff hergestellte Schaltwalze 14 hat, axial hintereinander angeordnet, verschiedene Nocken, die Schaltfedern 15 betätigen, um verschiedene Heizwiderstände, Grillmotoren, Beleuchtungseinrichtungen etc. für einen Backofen ein-und auszuschalten.

Die Schaltwalze hat an ihrem bedienungsfernen Ende eine tiefe zentrale Ausnehmung 16, in die ein hülsenförmiges Kupplungsteil 17 eingreift und sich darin drehen und begrenzt axial verschieben kann. Das Kupplungsteil hat anschließend an seinen in der Ausnehmung 16 geführten Teil einen Flansch 18, der die bedienungsferne Stirnfläche (Kupplungsfläche 19) mit der inneren Stirnfläche ihres Flansches (Kupplungsfläche 20) überdeckt. Die beiden Kupplungsflächen sind in später noch erläuterter Weise profiliert.

Der Flansch 18 liegt in einer U-förmigen Ausnehmung 21 des Schaltergehäuses 12 und bildet damit das hintere Lager für die Schaltwalze. Die Schaltwalze wird durch einen den Flansch 18 übergreifenden Vorsprung 22 eines hinteren Blechschildes 23 in der Ausnehmung 21 gesichert. Der Blechschild 23 hat eine MehrfachFunktion. Neben der Sicherung der Schaltwalzenlagerung in radialer Richtung sichert er diese auch in axialer Richtung, hat Vorsprünge 24 zur verdrehgesicherten Ankupplung des Reglers 25 und besitzt ferner in Form eines aus. ihm ausgeschnittenen Lappens eine Blattfeder 26, die in axialer Richtung auf die äußere Stirnfläche 27 des Kupplungsteils 17 drückt und damit die beiden Kupplungsflächen 19 und 20 gegeneinanderpreßt. In dieser Stirnfläche 27 ist eine Ausnehmung 28 (siehe beispielsweise Fig. 7) vorgesehen, in die die Blattfeder 26 eingreifen kann. Der Blechschild 23 ist mittels Federrasten 40 am Schaltergehäuse 12 befestigt. Der Regler 25 hat eine Einstellwelle 29, die im Inneren des Kupplungsteils 17 drehfest aufgenommen ist.

Die Fig. 2 bis 5 zeigen die Profilierung der beiden Kupplungsflächen. Es ist zu erkennen, daß die beiden Profilierungen einen Ringbereich an der Stirnfläche einnehmen und zueinander spiegelbildlich ausgebildet sind, so daß die Profilierungen in der eingekuppelten Stellung ineinandergreifen.

Jede Profilierung besteht aus einigen, im dargestellten Beispiel drei schrägen dreiecksförmigen Vorsprüngen und Ausnehmungen (Nokken 30), einem an der Schaltwalze 14 zurückspringenden Abschnitt 31, dem ein vorspringender Abschnitt 32 am Kupplungsteil 17 bzw. der Kupplungsfläche 20 gegenüberliegt und einem an der Kupplungsfläche 19 der Schaltwalze vorspringenden Abschnitt 33, dem ein zurückliegender Abschnitt 34 an der gegenüberliegenden Kupplungsfläche 20 entspricht. Zwischen den vor- und zurückspringenden Abschnitten befindet sich eine steile Stufe 35 an beiden Kupplungsflächen 19,20.

Im folgenden wird die Wirkungsweise der zwischen der Schaltwalze 14 und dem Kupplungsteil 17 gebildeten Kupplung 36 anhand der Fig. 6 bis 8 im einzelnen erläutert:
Fig. 6 zeigt die eingekuppelte Kupplung 36, bei der also die profilierten Flächen, die einander spiegelbildlich entsprechen, aneinander anliegen und ineinander eingreifen. Dieser Zustand wird von der Schalterstellung 0° (Aus-Stellung) bis zum Ende des Regelbereiches des Temperaturreglers 25 beibehalten. Dieser Regelbereich endet normalerweise bei etwa 270° im Drehwinkel der Schalterwelle 13 und der damit in diesem Bereich synchrongekuppelten Einstellwelle 29. Die Blattfeder 26 läuft dabei auf der Stirnfläche 27 des Kupplungsteils 17 und sorgt einerseits für eine Aufeinanderpressung der Kupplungsflächen 19, 20 und andererseits für eine gewisse erwünschte Hemmung von Schalter und Regler gegen ungewollte Verstellung.
Fig. 7 zeigt die Kupplung 36 am Ende des Regelbereiches (bei ca. 270° Einstellwinkel). Es ist zu erkennen, daß die Kupplung 36 noch eingekuppelt ist, d. h. die Kupplungsflächen 19, 20 noch ganz aufeinanderliegen, jedoch die Blattfeder 26 in die Ausnehmung 28 federnd eingerastet ist, so daß das Kupplungsteil 17 gebremst wird. Normalerweise ist gleichzeitig der Drehwinkelbereich der Einstellwelle 29 im Temperaturregler durch einen Anschlag begrenzt, so daß auch deswegen das Kupplungsteil 17 stehen bleibt.

Aus Fig. 8 ist zu sehen, daß bei einer weiteren Drehung zwischen 270° und dem Ende des Drehbereichs der Schalterwelle 13 die Kupplung 36 auskuppelt. Dabei gleiten die Schrägflächen der Nocken 30 aufeinander und verschieben das Kupplungsteil 17 entgegen der Kraft der Blattfeder 26 axial so, daß die Kupplungsflächen 19 und 20 nicht mehr paßgleich aufeinanderliegen, sondern um die Profilhöhe beider Profile auseinanderliegen. In der Praxis gleiten also die Scheitel der Nocken 30 auf den Flächen der Abschnitte 32, 33. Die steilen Stufen 35 sind-so angeordnet, daß sich beim Weiterdrehen die Stufe 35 an der Schaltwalze 14 von der entsprechenden Stufe am Kupplungsteil 17 entfernt: In diesem Drehwinkelbereich (270° bis kurz vor 360°) werden von der Schaltwalze 14 durch das Bewegen von Schattfedern 15 Kontakte geöffnet oder geschlossen, ohne daß sich die Einstellwelle 29 des Temperaturreglers bewegt. Während die bisher beschriebene Einstellung in den Fig. 6 bis 8 von rechts gesehen im Uhrzeigersinn, d. h. in Richtung des Pfeiles 37 erfolgte, läuft beim Zurückdrehen entgegen der Drehrichtung des Pfeiles 37 die Kupplungsfläche 19 der Schaltwalze 14 bis zum Kupplungspunkt (im Beispiel bei 270°) zurück. Dabei sei bemerkt, daß beim Auskuppeln nach einem anfänglichen Widerstand zur Axialbewegung des Kupplungsteils 17 entgegen der Kraft der Blattfeder 26 die Verstellung der Schaltwalze gegenüber dem Kupplungsteil 17 relativ leichtgängig ist. Dies ist auch beim Rückdrehen der Fall, so daß die Hemmung durch die in die Ausnehmung 28 eingerastete Blattfeder 26 größer ist als die Reibung im Bereich der Kupplung 36. Diese Hemmung durch die federnd eingerastete Blattfeder kann durch andere Reibkräfte, beispielsweise im Temperaturregler, ergänzt oder ersetzt werden.

Kurz bevor die Stellung nach Fig. 7 (Kupplungspunkt) erreicht wird, kommen die Schrägflächen der Nocken 30 wieder miteinander in Eingriff, und die Blattfeder 26 drückt die Kupplungshülse wieder nach rechts, bis die Stellung nach Fig.7 (eingekuppelte Stellung) wieder erreicht ist.

Dabei liegen dann die beiden steilen Stufen 35 wieder aufeinander, so daß jetzt ein zwangsweise formschlüssiger Eingriff der Kupplung 36 gegeben ist, mittels dessen es leicht ist, die Blattfeder 26 aus der Ausnehmung 28 zu heben. Dabei ist ein gewisser Widerstand spürbar, der dann beim weiteren Zurückdrehen (Fig. 6) wieder geringer wird. Diese Widerstandspunkte sind erwünscht, damit der Benutzer auch ohne Ablesung der Knebelbeschriftung sofort spürt, wenn er den Regelbereich des Temperaturreglers überschreitet.

## Patentansprüche

1. Schaft- und Regelvorrichtung, insbesondere für Backöfen, bestehend aus einem Nockenschalter (11) mit drehbarer Schaltwalze (14) und einem mit ihr gekuppelten Regler (25), wobei die Kupplung (36) zwischen der Schaltwalze (14) und der Einstellwelle (29) des Reglers (25) derart ausgebildet ist, daß die Schaltwalze (14) die Einstellwelle (29) über einen vorgegebenen Einstell-Winkelbereich mitnimmt und anschließend an den Einstell-Winkelbereich des Reglers (25) gegenüber der Einstellwelle (29) weiterdrehbar ist und das reglerseitige Kupplungsteil (17) gegenüber dem Regler (25) und/oder Nockenschalter (11) durch eine Hemmeinrichtung (26, 27,28) gegen Rückdrehen gehemmt ist, dadurch gekennzeichnet, daß die Kupplung (36) eine Rutsch- oder Rastkupplung ist.

2 Vorrichtung nach Anspruch 1, gekennzeichnet durch einen in Rückdrehrichtung wirksamen, vorzugsweise in Form steiler Stufen an Kupplungsflächen (19, 20) ausgebildeten Mitnahmeanschlag (35) der Kupplung (36).

3. Vorrichtung nach Anspruch 1 oder 2, dadurch gekennzeichnet, daß die Kupplungsflächen (19, 20) der Kupplung (36) die reglerseitige Stirnfläche der Schaltwalze (14) und eine Stirnfläche einer das reglerseitige Kupplungsteil (17) bildenden Hülse sind, wobei vorzugsweise das hülsenförmige Kupplungsteil (17) in die hohle Schaltwalze (14) hineinragt, und daß die die reglerseitige Kupplungsfläche (20) bildende Stirnfläche an einem Flansch (18) des Kupplungsteils (17) ausgebildet ist.

4. Vorrichtung nach einem der vorhergehenden Ansprüche, dadurch gekennzeichnet, daß die Kupplung (36) miteinander zusammenwirkende, insbesondere nach Art einer stirnseitigen Verzahnung ausgebildete, schräge Nocken (30) aufweist und die Kupplungsflächen (19, 20) axial, vorzugsweise durch eine Feder (26), zueinander bewegbar und durch die Nocken (30) beim Auskuppeln auseinanderbewegbarsind.

5. Vorrichtung nach Anspruch 4, dadurch gekennzeichnet, daß die Feder (26) als Blattfederlappen an einem rückwärtigen Blechschild (23) des Nockenschalters ausgebildet ist.

6. Vorrichtung nach Anspruch 4 oder 5, dadurch gekennzeichnet, daß die Feder (26) ein Teil der Hemmeinrichtung (26, 27, 28) für das Kupplungsteil (17) ist.

7. Vorrichtung nach einem der Ansprüche 1 bis 5, dadurch gekennzeichnet, daß die Hemmeinrichtung (26, 27, 28) eine federnde Einrastung in einer Vertiefung (28) am reglerseitigen Kupplungsteil (17) enthält.

8. Vorrichtung nach einem der vorhergehenden Ansprüche, dadurch gekennzeichnet, daß die Mitnahmekraft der ausgekuppelten Kupplung (36) geringer ist als die Hemmung des reglerseitigen Kupplungsteils (17).

9. Vorrichtung nach einem der vorhergehenden Ansprüche, dadurch gekennzeichnet, daß das reglerseitige Kupplungsteil (17) die Einstellwelle (29) des Reglers (25) drehfest aufnimmt.

10. Vorrichtung nach einem der vorhergehenden Ansprüche, dadurch gekennzeichnet, daß die beiden Kupplungsflächen (19, 20) der Kupplung (36) einander spiegelbildlich entsprechen und im eingekuppelten Zustand ganzflächig aneinander anliegen.

## Claims

1. Switching and regulating device, particularly for ovens, comprising a cam-operated switch (11) with a rotary controller barrel (14) and a regulator (25) coupled therewith, the coupling (36) between the controller barrel (14) and the adjusting shaft (29) of regulator (25) is constructed in such a way that controller barrel (14) drives adjusting shaft (29) over a predetermined setting - angular range and following onto the setting - angular range of regulator (25) can be further rotated with respect to the adjusting shaft (29) and the coupling part (17) on the regulator side is restrained from rotating back with respect to regulator (25) and/or the cam-operated switch (11) by a restraining device (26, 27, 28), characterized in that the coupling (36) is a slipping or stop coupling.

2. Device according to claim 1, characterized by a drive stop (35) of coupling (36) acting in the backward rotation direction and constructed preferably in the form of steep steps on the coupling surfaces (19, 20).

3. Device according to claims 1 or 2, characterized in that the coupling surfaces (19, 20) of coupling (36) are the regulator-side end face of the controller barrel (14) and an end face of a sleeve forming the regulator-side coupling part (17), the sleeve-like coupling part (17) preferably projecting into the hollow controller barrel (14), and that the end face forming the regulator-side coupling surface (20) is constructed on a flange (18) of coupling part (17).

4. Device according to one of the preceding claims, characterized in that the coupling (36) has sloping cams (30) which cooperate with one another, particularly in the manner of a frontal tooth system and the coupling surfaces (19, 20) are. movable axially towards one another, preferably by a spring (26) and can be moved apart by cams (30) on disengagement.

5. Device according to claim 4, characterized in that the spring (26) is constructed as leaf spring tags on a rear sheet metal part (23) of the cam-operated switch.

6. Device according to claims 4 or 5, characterized in that the spring (26) is part of the restraining device (26, 27, 28) for coupling part (17).

7. Device according to one of the claims 1 to 5, characterized in that the restraining device (26, 27, 28) contains a resilient engagement in a recess (28) on the regulator-side coupling part (17).

8. Device according to one of the preceding claims, characterized in that the drive force of the disengaged coupling (36) is less than the inhibition of the regulator-side coupling part (17).

9. Device according to one of the preceding claims, characterized in that the regulator-side coupling part (17) receives the adjusting shaft (29) of regulator (25) in non-rotary manner.

10. Device according to one of the preceding claims, characterized in that the two coupling surfaces (19, 20) of coupling (36) are homologous to one another and are in hole-area engagement in the coupled state.

## Revendications

1. Dispositif d'interruption et de réglage, en particulier pour des fours de cuisson, consistant en un commutateur (11) à cames avec un cylindre rotatif de commutation (14) et un régulateur (25) accouplé à ce dernier, l'accouplement (36) entre le cylindre de commutation (14) et l'arbre d'ajustement (29) du régulateur (25) étant réalisé de telle sorte que le cylindre de commutation (14) entraîne l'arbre d'ajustement (29) sur une plage angulaire de réglage prédéterminée et puisse, aussitôt après la plage angulaire de réglage du régulateur (25), poursuivre sa rotation par rapport à l'arbre d'ajustement (29) et l'élément d'accouplement (17) situé du côté du régulateur étant ralenti, par un dispositif ralentisseur (26, 27, 28), dans l'accomplissement d'une rotation inverse par rapport au régulateur (25) et/ou au commutateur (11) à cames, caractérisé par le fait que l'accouplement (36) est un accouplement par glissement ou par encliquetage.

2. Dispositif selon la revendication 1, caractérisé par une butée d'entraînement (35) de l'accouplement (36), efficace dans le sens de la rotation antagoniste et réalisée de préférence sous la forme de gradins escarpés sur des faces d'accouplement (19, 20).

3. Dispositif selon la revendication 1 ou 2, caractérisé par le fait que les faces d'accouplement (19, 20) de l'accouplement (36) sont la face extrême du cylindre de commutation (14) située du côté du régulateur et une face extrême d'une douille formant un élément d'accouplement (17) situé du côté du régulateur, l'élément d'accouplement (17) en forme de douille pénétrant de préférence dans le cylindre creux de commutation (14); et par le fait que la face extrême formant la face d'accouplement (20) située du côté du régulateur est conformée sur un collet (18) de l'élément d'accouplement (17).

4. Dispositif selon l'une des revendications précédentes, caractérisé par le fait que l'accouplement (36) présente des cames (30) inclinées, coopérant les unes avec les autres et réalisées en particulier à la manière d'une denture de face extrême; et par le fait que les faces d'accouplement (19, 20) peuvent être déplacées axialement l'une vers l'autre, de préférence par un ressort (26) et peuvent être déplacées à l'écart l'une de l'autre par les cames (30) lors du désaccouplement.

5. Dispositif selon la revendication 4, caractérisé par le fait que le ressort (26) est réalisé sous la forme d'une languette élastique sur un écran postérieur en tôle (23) du commutateur à cames.

6. Dispositif selon la revendication 4 ou 5, caractérisé par le fait que le ressort (26) est une partie du dispositif ralentisseur (26, 27, 28) pour l'élément d'accouplement (17).

7. Dispositif selon t'une des revendications 1 à 5, caractérisé par le fait que le dispositif ralentisseur (26, 27, 28) renferme un encliquetage élastique dans une encoche (28) sur l'élément d'accouplement (17) situé du côté du régulateur.

8. Dispositif selon l'une des revendications précédentes, caractérisé par le fait que la force d'entraînement de l'accouplement (36) débrayé est plus faible que le blocage de l'élément d'accouplement (17) situé du côté du régulateur.

9. Dispositif selon l'une des revendications précédentes, caractérisé par le fait que l'élément d'accouplement (17) situé du côté du régulateur reçoit l'arbre d'ajustement (29) du régulateur (25) avec assujettissement en rotation.

10. Dispositif selon l'une des revendications précédèntes, caractérisé par le fait que les deux faces d'accouplement (19,20) de l'accouplement (36) correspondent l'une à l'autre spéculaire- ment et sont appliquées l'une contre l'autre par toute leur surface à l'état accouplé.
